# DEMANDE DE BREVET EUROPEEN

(11) **EP 1 748 274 A1**
(43) Date de publication de la demande: **31.01.2007**
(21) Numéro de dépôt: 06291139.1
(22) Date de dépôt: 12.07.2006
(51) Int. Cl.: F42B 33/00

(54) **Procédé de montage d'une munition**

(30) Priorité: 25.07.2005 FR 0507906
(71) Demandeur: GIAT Industries, 78000 Versailles (FR)
(72) Inventeur: Moreau, Pierre André, 78580 Maule (FR)
(74) Mandataire: Célanie, Christian

(57) **Abrégé**

L'invention a pour objet un procédé de montage d'une munition (1), procédé dans lequel on place une charge propulsive (4) en grains à l'intérieur d'un étui (3) et on fixe le projectile (2) et un allumeur (5) à l'étui (3).

Ce procédé est caractérisé en ce qu'on procède, après mise en place de la charge (4) dans l'étui (3), à une mise en rotation de l'étui (3) autour de son axe (16) de façon à creuser une partie axiale du chargement destinée à recevoir une partie arrière du projectile.

## Description

Le domaine technique de l'invention est celui des procédés de montage et de chargement des munitions.

La charge propulsive des munitions est le plus souvent une charge en grains qui est mise en place à l'intérieur de la douille.

Un des problèmes rencontrés lors des opérations de chargement est celui de la mise en place du projectile sur une douille déjà chargée de poudre.

On a proposé par le brevet FR2622687 de réaliser un chargement en plusieurs parties. Une partie est mise en place dans la douille et une autre dans un boîtier entourant le projectile.

Une telle solution cependant est coûteuse car elle impose la réalisation d'un boîtier lié au projectile, boîtier qui est chargé au cours d'une opération spécifique avant la mise en place du projectile sur la douille.

Le problème du chargement est d'autant plus important que le projectile pénètre d'avantage à l'intérieur de l'étui, ce qui est en particulier le cas pour les munitions dotées d'un empennage.

Une autre solution classique consiste à mettre en place la poudre au travers d'un orifice arrière aménagé sur le culot et qui est destiné à recevoir l'allumeur.

Cependant cette solution présente, elle aussi, des inconvénients. Tout d'abord Le diamètre réduit de l'orifice complique et ralentit le chargement de l'étui, notamment pour les munitions de petit ou moyen calibre.

Ensuite, il est nécessaire dans un deuxième temps d'introduire l'allumeur par l'orifice de remplissage alors que la poudre est déjà en place dans l'étui. Il peut en résulter des difficultés d'introduction et/ou des frottements allumeur / poudre qui peuvent conduire à une initiation intempestive.

C'est le but de l'invention que de proposer un procédé de chargement permettant de pallier ces inconvénients.

Ainsi le procédé de chargement selon l'invention permet de réaliser aisément et sur un seul outillage les différentes opérations de chargement d'une munition.

Ainsi l'invention a pour objet un procédé de montage d'une munition dans lequel on place une charge propulsive en grains à l'intérieur d'un étui et on fixe le projectile et un allumeur à l'étui, procédé caractérisé en ce qu'on procède, après mise en place de la charge dans l'étui, à une mise en rotation de l'étui autour de son axe de façon à creuser une partie axiale du chargement destinée à recevoir une partie arrière du projectile.

Avantageusement on pourra mettre en place l'allumeur sur le fond de l'étui par l'intérieur de l'étui et avant mise en place de la charge propulsive.

Le projectile pourra être solidaire d'une bague et on fixera alors la bague à l'étui par soudure.

On pourra fixer la bague porte projectile à l'étui par soudure par friction.

L'invention sera mieux comprise à la lecture de la description qui va suivre de différents modes de réalisation, description faite en référence aux dessins annexés dans lesquels :
- la figure 1 est une vue schématique en coupe longitudinale d'une munition chargée,
- la figure 2 est un schéma illustrant les différentes étapes du procédé selon l'invention.

La figure 1 montre de façon schématique une munition 1 qui a été chargée par le procédé selon l'invention.

Cette munition comporte un projectile 2 qui est lié à un étui 3 par une bague 9. L'étui 3 renferme une charge propulsive 4 et il porte à sa partie arrière un culot métallique 6 et un allumeur 5 destiné à initier la charge 4 qui est ici une charge propulsive en grains. Suivant le calibre considéré, l'étui pourra être réalisé en un matériau combustible (pour les munitions de gros calibre par exemple de 120 mm) ou bien en matière plastique (pour les munitions de moyen calibre, c'est à dire de calibre inférieur à 75mm).

Le projectile 2 comporte une partie arrière 2a qui pénètre à l'intérieur du lit de poudre 4 et qui porte un empennage 2b.

L'allumeur 5 est disposé dans un alésage 7 aménagé au niveau du culot 6.

Pour permettre le montage, l'allumeur 5 comporte donc une partie arrière 5a dont la géométrie est complémentaire de celle de l'alésage 7, par exemple une partie 5a filetée. La structure de l'allumeur ne fait pas l'objet de la présente invention et elle n'est donc pas représentée en détails.

L'allumeur 5 est fixé à l'étui 3 par l'intérieur et il est en butée contre le fond de l'étui 3. Des moyens d'étanchéité (non représentés) sont prévus entre le fond 3a et l'allumeur 5.

Le projectile 2 est fixé à l'étui 3 par la bague 9 qui pourra être réalisée en matière plastique.

Cette bague comporte une partie avant 9a qui est fixée au projectile au niveau d'une ceinture 2c de ce dernier. Le projectile pourra être rendu solidaire de la bague par exemple par collage ou bien par clipsage de la bague 9 sur une gorge (non représentée) du projectile. La bague 9 comporte par ailleurs une partie arrière 9b qui vient coiffer une portée 10 aménagée à l'extrémité de l'étui 3.

La surface externe de la bague 9 se trouve ainsi dans le prolongement de la surface externe de l'étui. Suivant le calibre et les matériaux mis en oeuvre on pourra fixer la bague à l'étui par rivetage (pour les étuis combustibles de gros calibre), par collage ou bien, lorsque l'étui est réalisé en plastique, souder la bague à l'étui. On réalisera une telle soudure en réalisant un échauffement localisé de la bague et de l'étui, par exemple en faisant tourner la bague relativement à l'étui à l'aide d'un outillage approprié.

Le procédé de montage selon l'invention va maintenant être décrit en référence à la figure 2 qui schématise les différentes étapes de ce procédé.

A l'étape A on a représenté l'étui 3 portant son culot 6 et fixé sur un plateau 15 doté de mâchoires 15a. A l'étape B on met en place l'allumeur 5 sur le fond de l'étui 3 et par l'intérieur de l'étui (flèche S). Suivant la solution retenue l'allumeur sera, vissé collé ou uniquement emmanché à force dans son alésage.

A l'étape C on introduit la charge propulsive 4 en grains dans l'étui à l'aide d'un outil doseur.

Puis (étape D) on fait tourner l'étui 3 autour de son axe 16 par exemple à l'aide du plateau 15 qui sera entraîné en rotation (flèche Ω) par une motorisation (non représentée).

Les mâchoires 15a du plateau 15 assurent le maintien de l'étui 3. Cette mise en rotation a pour effet de creuser une partie axiale 14 du chargement propulsif dont la surface externe prend une forme sensiblement parabolique 13.

Bien entendu l'Homme du Métier choisira la granulométrie de la poudre de façon à rendre possible ce creusement du lit de poudre.

Il est alors possible (étape E) de mettre en place le projectile 2 dans l'étui, la partie axiale 14 creuse du lit de poudre autorisant le passage de l'arrière du projectile.

Bien entendu le projectile 2 a été rendu préalablement solidaire de la bague 9 au cours d'une autre étape (non représentée). On pourra par exemple coller le projectile à la bague 9 ou bien le fixer par déformation élastique.

Si l'étui 3 et la bague 9 sont en matière plastique on pourra réaliser une soudure par friction de la bague 9 sur l'étui 3 pendant que le projectile trouve sa place dans la cavité 14. Si on souhaite fixer l'étui et la bague par collage on placera la colle sur la portée 10 avant mise en place de la bague 9.

L'étape F montre enfin la munition complètement assemblée. Une fois la rotation Ω stoppée, le lit de poudre 4 reprend une position de repos dans laquelle il entoure la partie arrière du projectile 2.

Si on réalise une fixation par rivetage de la bague 9 sur l'étui 3, on réalisera cette opération après arrêt de la rotation (étape F).

L'invention a été décrite en référence à une munition empennée classique. Il est bien entendu possible de la réaliser sur d'autres types de munitions de tout calibre, par exemple sur des munitions télescopées (munitions dans lesquelles le projectile se trouve complètement à l'intérieur de l'étui).

La nature du projectile importe peu. L'invention pourra être mise en oeuvre avec des projectiles de guerre ou bien avec des projectiles d'exercice.

Il est également possible de mettre en oeuvre l'invention avec une munition d'un calibre quelconque, par exemple avec une munition de type grenade destinée à être lancée par un système d'arme spécifique (grenades de 40mm faible vitesse par exemple). On pourra aussi mettre en oeuvre l'invention avec une munition dépourvue de culot métallique, par exemple une munition dont l'étui est complètement réalisé en matière plastique.

On pourra enfin mettre en oeuvre l'invention avec une munition dans laquelle l'allumeur est fixé à l'étui par l'extérieur, avant ou bien après le chargement de l'étui en poudre.

## Revendications

1. Procédé de montage d'une munition (1) dans lequel on place une charge propulsive (4) en grains à l'intérieur d'un étui (3) et on fixe le projectile (2) et un allumeur (5) à l'étui (3), procédé ***caractérisé en ce qu'***on procède, après mise en place de la charge (4) dans l'étui (3), à une mise en rotation de l'étui (3) autour de son axe (16) de façon à creuser une partie axiale (14) du chargement destinée à recevoir une partie arrière du projectile.

2. Procédé de montage d'une munition selon la revendication 1, procédé **caractérisé en ce qu'**on met en place l'allumeur (5) sur le fond de l'étui (3) par l'intérieur de l'étui et avant mise en place de la charge propulsive (4).

3. Procédé de montage d'une munition selon une des revendications 1 ou 2, procédé **caractérisé en ce que** le projectile (2) est solidaire d'une bague (9) et **en ce qu'**on fixe la bague (9) à l'étui (3) par soudure.

4. Procédé de montage d'une munition selon la revendication 3, procédé **caractérisé en ce qu'**on fixe la bague (9) porte projectile à l'étui (3) par soudure par friction.
